# EUROPÄISCHE PATENTSCHRIFT

(11) **EP 0 131 297 B1**
(45) Veröffentlichungstag und Bekanntmachung des Hinweises auf die Patenterteilung: **04.01.1989**
(21) Anmeldenummer: 84107977.5
(22) Anmeldetag: 07.07.1984
(51) Int. Cl.: H01H 50/22

(54) **Elektromagnetisches Schaltgerät**
Electromagnetic switching device
Appareil de commutation électromagnétique

(30) Priorität: 11.07.1983 SE 8303929
(43) Veröffentlichungstag der Anmeldung: 16.01.1985
(73) Patentinhaber: ASEA AB, S-721 83 Västeras (SE)
(72) Erfinder: Bachler, Sven, Dipl.-Ing., S-723 55 Västeras (SE)
(74) Vertreter: Boecker, Joachim, Dr.-Ing.

(56) Entgegenhaltungen:
- AT-B- 187 967
- CH-A- 349 324
- DE-A- 1 907 815
- DE-A- 2 152 506
- DE-B- 1 203 359
- DE-U- 1 914 697
- US-A- 2 853 577

## Beschreibung

Die vorliegende Erfindung betrifft ein elektromagnetisches Schaltgerät gemäß dem Oberbegriff des Anspruches 1. Bei dem elektromagnetischen Schaltgerät kann es sich beispielsweise um ein Schütz handeln. Ein solches Schaltgerät ist aus der DE-U-1 914 697 bekannt.

Im Vergleich zu den am häufigsten vorkommenden Schützkonstruktionen, die einen fest angeordneten Magnetkern mit einem Magnetanker haben, der sich in derselben Richtung wie die Kontakte bewegt, hat ein Schaltgerät der vorgenannten Bauart folgende Vorteile:
a) Ein Kontaktprellen aufgrund der Ankerbewegung wird vollständig vermieden.
b) Sowohl in geschlossener als auch in offener Stellung ist eine sehr große dynamische Stabilität, d.h. Stoßsicherheit, in allen Richtungen vorhanden.
c) Dank der großen dynamischen Stabilität bei offener Stellung der Kontakte kann die Initialzugkraft des Magneten und damit die Baugröße des Magneten erheblich verkleinert werden.
d) Durch die allmähliche Drehung der Gelenkarme ändert sich das Übersetzungsverhältnis zwischen den Bewegungen des Magneten und den Bewegungen der Kontakte, so daß die auf den Kontaktbrücken aufgebrachte Kraft am Ende der Einschaltbewegung größer wird.

Bei der vorgenannten bekannten Schaltgerätekonstruktion werden die Magnetkerne in Nuten geführt, die im Schaltgerätegehäuse angeordnet sind. Eine solche Führung ist mit starker Reibung und starkem Verschleiß verbunden, da die Magnetkerne ein verhältnismäßig hohes Gewicht haben. Dies hat zur Folge, daß nur ein kleiner Teil der für gewisse Schütze geforderten mechanischen Lebensdauer von 10 bis 30 Millionen Schalspielen erreichbar ist. Auch bei einer Konstruktion, bei welcher die Magnetkerne mittels drehbarer Gelenke aufgehängt sind, ergibt sich eine relativ niedrige Lebensdauer, da die Lager der Gelenke vorzeitig verschleißen.

Aus der AT-A-187 967 ist eine Schaltmagnetenanordnung für Schaltgeräte bekannt, bei denen der Magnetkern fest angeordnet ist und ein verhältnismäßig leichter beweglicher Magnetanker vorgesehen ist. Dieser Anker wird an seinen Enden von je einer Blattfeder getragen, die am stationären Magnetkern befestigt ist. Zwischen seinen beiden Endlagen wird der Anker also ausschließlich von den Federn gehalten. Er ist dabei um seine Längsachse und seine Querachse begrenzt schwenkbar, so daß sich gute Kontaktanlagen ergeben. Die Federn stellen zugleich die Rückstellkraft bei geöffnetem Schalter bereit.

Der Erfindung liegt die Aufgabe zugrunde, ein elektromagnetisches Schallgerät der eingangs genannten Art zu entwickeln, welches unter Beibehaltung der oben genannten Vorteile der bekannten Konstruktion, bei der zwei relativ schwere Magnetkerne bewegt werden müssen, eine erheblich höhere mechanische Lebensdauer als die bekannte Konstruktion hat.

Zur Lösung dieser Aufgabe wird ein elektromagnetisches Schaltgerät gemäß dem Oberbegriff des Anspruches 1 erfindungsgemäß mit dem Merkmalen des kennzeichnenden Teiles des Anspruches ausgestattet.

Vorteilhafte Ausgestaltungen der Erfindung sind in den weiteren Ansprüchen genannt.

Durch die Erfindung wird eine praktisch reibungsfreie federnde Aufhängung der beiden Magnetkerne und damit des gesamten Magnetsystems erreicht.

Gemäß einer vorteilhaften Ausführungsform der Erfindung werden die Blattfedern auch als Abschaltfedern benutzt, so daß separate Abschaltfedern nicht mehr erforderlich sind.

Auch die Befestigungen der Gelenkarme an den Magnetkernen und dem Kontaktbrückenträger können mit Hilfe von Blattfedern vorgenommen werden, wordurch man eine lagerlose und somit außerordentliche verschleißfeste Konstruktion erhält.

Anhand der in den Figuren gezeigten Ausführungsbeispiele soll die Erfindung näher erläutert werden. Es zeigen
Figur 1 und 2 eine erste Ausführungsform eines gemäß der Erfindung ausgebildeten Schützes in Einschaltstellung bzw. Abschaltstellung,
Figur 3 einen Schnitt durch das vorgenannte Schütz längs der Linie 111-111 in Figur 2, welcher das Magnetsystem des Schützes zeigt,
Figur 4 die Kupplung zwischen dem Magnetsystem und dem Kontaktsystem bei einer zweiten Ausführungsform eines Schützes gemäß der Erfindung,
Figur 5 eine dritte Ausführungsform eines Schützes gemäß der Erfindung,
Figur 6 in vergrößerter Darstellung einen Teil der Magnetaufhängung bei der Ausführungsform gemäß Figur 5,
Figur 7 eine Ansicht der Magnetaufhängung gemäß Figur 6 in Richtung VII in Figur 6,
Figur 8 bis 10 drei senkrecht zueinander stehende Ansichten eines bei der Aufhängung nach Figur 6 und 7 verwendenten Federbefestigungsgliedes,
Figur 11 eine Ansicht des Endabschnittes einer bei der Magnetaufhängung nach Figur 6 und 7 verwendeten Blattfeder von oben,
Figur 12 eine vierte Ausführungsform eines Schützes gemäß der Erfindung,
Figur 13 in vergrößerter Darstellung Teile der Magnetaufhängung und der Kupplung zwischen dem Magnetsystem und dem Kontaktsystem bei dem Schütz gemäß Figur 12,
Figur 14 einen Schnitt längs der Linie XIV-XIV in Figur 13,
Figur 15 einen Schnitt längs der Linie XV-XV in Figur 13,
Figur 16 einen Schnitt längs der Linie XVI-XVI in Figur 13,
Figur 17 eine Ansicht in Richtung der Pfeile XVII in Fig.13,
Figur 18 eine Ansicht in Richtung der Pfeile XVIII in Figur 13 und 15.

Das in den Figuren 1 bis 3 gezeigte Schütz kann für eine Nennspannung von beispielsweise 660 V ausgeführt sein und ein mehrpoliges Kontaktsystem haben, von dem nur ein Pol dargestellt ist. Das Schütz ist auf einer zentralen Stativplatte aufgebaut, wobei das Magnetsystem des Schützes auf der einen Seite und das Kontaktsystem des Schützes auf der anderen Seite der Stativplatte liegt. Das Magnetsystem ist in einem Magnetgehäuse 2 untergebracht, dessen untere Wand eine Bodenplatte 3 für die Montage des Schützes auf einer Unterlage bildet. Die Stativplatte 1 und das Magnetgehäuse 2 können aus Kunststoff oder Leichtmetall bestehen. Das Kontaktsystem ist von einem aus Kunststoff bestehenden Lichtbogenschirm 4 umgeben, der mit Löschblechen 5 versehen ist.

Das Kontaktsystem enthält pro Pol zwei elektrisch in Reihe geschaltete Schaltstellen, von denen jede in ihrer zugeordneten in dem Lichtbogenschirm gebildeten Schaltkammer 6, 7 angeordnet ist. Jede Schaltstelle hat einen festen Kontakt 8 bzw. 9, der an einer Anschlußcheine 10 bzw. 11 befestigt ist. Die festen Kontakte sind in geschlossener Kontaktstellung durch einem mit dem Magnetsystem verbundenen Kontaktbrückenträger 13 befestigt ist. In dem Kontaktbrückenträger ist eine nicht dargestellte Kontaktdruckfeder angeordnet, die über einen Bügel 14 und eine Blattfeder 15 den Brückenkontakt 12 beaufschlagt.

Das Magnetsystem enthält eine an der Stativplatte 1 fest angeordnete Spule 16 und ein Magnetkernsystem, das aus zwei gleichen E-förmigen Magnetkernen 17 und 18 besteht. Die Magnetkerne bewegen sich längs einer Geraden senkrecht zur Kontaktbwegung, und zwar beim Einschalten aufeinander zu und beim Abschalten voneinander weg. Jeder Magnetkern ist an der Stativplatte mit Hilfe von drei länglichen Blattfedern 19 - 21 bzw. 22 - 24 aufgehängt. Die Blattfedern sind mit ihrem einen Ende an dem zugehörigen Magnetkern und mit ihrem anderen Ende an der Stativplatte 1 fest angeordnet. Für die Befestigung der Blattfedern an den Magnetkernen sind einerseits an den Außenschenkeln der Magnetkerne befestigte Befestigungswinkel 25, 26 vorhanden und andererseits vorstehende U-förmige Bügel 27, 28, die in der Mitte des Joches ihres zugehörigen Magnetkerns befestigt sind. In dem gezeigten Ausführungsbeispiel sind die Blattfedern mit Hilfe von Schrauben fixiert. Die Befestigung kann jedoch auch auf andere Weise erfolgen, z. B. durch Eingießen oder durch Festklemmen mit Federklemmen an den Befestigungszapfen, die an den Magnetkernen bzw. an der Stativplatte vorhanden sind.

Die von den Magnetkernen 17, 18 ausgeübte Kraft sowie ihre Bewegungen werden über drehbar gelagerte Gelenkarme 29, 30 auf die Kontaktbrücken 13 übertragen.

För die Ausführung der Abschaltbewegung sind Federn vorhanden, welche die Magnetkerne ständig in Abschaltrichtung beaufschlagen. Diese Federn können in vielen verschiedenen Arten ausgebildet sein, beispielsweise als Druckfedern, welche direkt zwischen Federanschlägen eingespannt sind, die auf den Magnetkernen angebracht sind. Eine andere Möglichkeit besteht in der Verwendung von Druckfedern, die an den Lagerungen der Gelenkarme 29, 30 in dem Kontaktbrücken 13 angebracht sind. Zu diesem Zweck kann man auch längliche Blattfedern verwenden, die im wesentlichen senkrecht zur Bewegungsrichtung der Magnetkerne gerichtet sind, in ihrem Mittelpunkt an den Bügeln 27, 28 an derselben Stelle befestigt sind, an der die Blattfedern 19,22 fixiert sind, und die mit ihren Enden gegen in dem Schützgehäuse fest angeordnete Stützansätze stoßen.

Figur 4 zeigt schematisch eine Ausführungsform, bei welcher die durch den Kontaktbrückenträger 13 verlaufenden Lagerzapfen 31, 32 der Gelenkarme 29, 30 in Führungsnuten 33 geführt weden, die in zwei auf jeder Seite der Gelenkarme angeordneten Führungsblechen 34 vorhanden sind, die fest an der Stativplatte 1 befestigt sind. Die Führungsnuten 33 sind L-förmig, so daß sich die Lagerzapfen zu Beginn eines Einschaltvorganges senkrecht zur Bewegungsrichtung der Kontakte bewegen müssen. Hierdurch wird eine weitere Verbesserung der Stoßsicherheit erreicht, wenn das Schütz in Abschaltstellung liegt. In Figur 4 sind noch Abschaltfedern 35, 36 dargestellt, die im Ausführungsbeispiel als Drahtfedern ausgebildet sind, die fest auf der Bodenplatte 3 montiert sind.

Besonders vorteilhaft sind die nachstehend beschriebenen Ausführungsformen, bei welchen die Abschaltung mit Hilfe der Blattfedern 19 - 24 erfolgt und besondere Abschaltfedern nicht erforderlich sind. Figur 5 zeigt eine derartige Ausführungsform, bei der die Blattfedern 19 - 24 zur Aufhängung der Magnetkerne 17, 18 auch als Abschaltfedern dienen. Die Blattfedern sind hierbei erheblich kräftiger ausgebildet als bei der Ausführungsform nach Figur 1, und sie sind schräg eingespannt, so daß sie eine permanent wirkende Kraft in Abschaltrichtung ausüben. Die Federn sind an den Magnetkernen mit Hilfe von Federbefestigungsgliedern 37, 38 befstigt, in welchen die Federn mit Hilfe ihrer eigenen Federkraft fixiert sind.

Die Figuren 6 und 7 zeigen, wie die Blattfeder 20 mit Hilfe eines Federbefestigungsgliedes 37 in einer Schwalbenschwanznut 39 in dem Magnetkern 17 befestigt ist. Das Federbefestigungsglied 37, das in den Figuren 8 - 10 getrennt dargestellt ist, ist durch Stanzen und Biegen von Blech hergestellt. Das Befestigungsglied 37 hat einen aus dem Magnetkern herausragenden zentralen Teil 40 und zwei in entgegengesetzter Richtung gerichtete Füße 41, 42, die in einer Ebene senkrecht zu dem zentralen Teil liegen und in der Schwalbenschwanznut liegen. Die Füße sind mit hakenförmigen Endabschnitten 43, 44 versehen, welche die seitlichen Kanten des Magnetkerns umgreifen und die Blattfeder in Längsrichtung der Nut fixieren. Der zentrale Teil 40 ist mit zwei auf je einer Seite eines Schlitzes 45 liegenden, in entgegengesetzter Richtung gerichteten und der Feder 20 angepaßten eingeprägten (vertieften) Abschnitten 46, 47 versehen. Der Endabschnitt der Feder ist, wie aus Figur 11 ersichtlich, mit einem Loch 48 versehen, das einem auf dem Abschnitt 47 der Federbefestigung geprägten Vorsprung 49 angepaßt ist. Die Feder wird dadurch an dem Federbefestigungsglied 37 fixiert, daß der Endabschnitt der Feder durch den Schlitz 45 zwischen den Abschnitten 46 und 47 eingeschoben und in eine solche Lage gebracht wird, daß der Vorsprung 49 des Federbefestigungsgliedes in das Loch 48 der Feder 20 einrastet. Nach der Montage in dem Schütz (Figur 6) wird das Federbefestigungsglied ständig von einem von der Feder ausgeübten, im Uhrzeigersinn gerichteten Drehmoment beaufschlagt, das einerseits die Blattfeder in der Schwalbenschwanznut fixiert und andererseits die Feder in ihrer Lage in der Blattfeder festhält.

Bei den oben beschriebenen Ausführungsformen sind die Magnetkerne 17, 18 mit Hilfe drehbar gelagerter Gelenkarme mit dem Kontaktbrückenträger 13 verbunden. Die Lagerungen für diese Arme unterliegen dem Verschleiß, wordurch die mechanische Lebensdauer des Schützes beschränkt wird. Figur 12 zeigt eine Ausführungsform mit lagerlos befestigten Gelenkarmen zwischen den Magnetkernen und dem Kontaktbrückenträger. Die Befestigung der Gelenkarme erfolgt hier mit Hilfe von Blattfedern 50 und 51. Dadurch, daß man auch zu diesem Zweck die Elastizität des Federmaterials ausnutzt, erhält man ein kraftübertragendes Magnetsystem, das vollständig ohne Lagerungen auskommt, die dem Verschleiß unterliegen.

Die Figuren 13 bis 18 zeigen, wie der Gelenkarm 29 und die Aufhänge- und Abschaltfeder 19 an dem Magnetkern 17 mit Hilfe eines im wesentlichen U-förmigen Befestigungsgliedes 52 aus Blech befestigt sind. Der eine Schenkel des Befestigungsgliedes ist in einer Schwalbenschwanznut in dem Joch des Magnetkerns 17 befestigt. Der andere Schenkel ist mit zwei in entgegengesetzter Richtung eingeprägten Abschnitten 53 und 54 versehen, die auf je einer Seite eines Querschlitzes 55 liegen. Der dem Bodenteil des Befestigungsgliedes am nächsten liegende Abschnitt 54 hat einen nach außen gerichteten Vorsprung 56, der in ein Loch im Endabschnitt der Feder 19 hineinragt, wobei die Feder durch ihre eigene Kraft an dem Befestigungsglied fixiert wird (vgl. Figur 13, 16 und 17).

Der Gelenkarm 29 ist mit einem Fuß 57 versehen, der beispielsweise durch Schweißen am Gelenkarm befestigt ist. Der Fuß ist mit Hilfe der Blattfeder 50 drehbar am Bodenteil des Befestigungsgliedes 52 fixiert. Zu diesem Zweck hat der Fuß einen Schlitz 58 für die Feder und einen außerhalb des Schlitzes liegenden, heruntergepreßten Endabschnitt 59 mit zwei eingeprägten, nach oben gerichteten Vorsprüngen 60, die in Löcher in dem einen Endabschnitt der Feder 50 hineinpassen. Auch der andere Endabschnitt der Feder ist mit Löchern versehen, in welche eingeprägte Vorsprünge 61 am Bodenteil des Befestiqungsgliedes 52 hineinragen (vgl. Figur 13, 14, 15 und 18). Die Befestigung des Gelenkarms 29 an dem Kontaktbrückenträger 13 ist mit Hilfe der Blattfeder 51 in gleicher Weise ausgebildet.

Die Befestigungsfedern 50, 51 für den Gelenkarm 29 sowie die entsprechenden Federn für den Gelenkarm 30 müssen zur Gewährleistung einer sicheren Funktionsweise mit einer gewissen kleinen Richtkraft gestreckt gehalten werden. Dies wird bei der Ausführungsform nach Figur 12 mit einer zwischen den Armen 29 und 30 angebrachten Feder 62 erreicht, welche die Arme 29 und 30 mit einem im Uhrzeigersinn bzw. gegen den Uhrzeigersinn gerichteten Drehmoment beaufschlagt.

## Patentansprüche

1. Mit einem Gehäuse versehenes elektromagnetisches Schaltgerät, insbesondere Schütz, mit mindestens einer beweglichen Kontaktbrücke (12), die an einem Kontaktbrückenträger (13) befestigt ist, der über schwenkbare Gelenkarme (29, 30) mit zwei vorzugsweise gleich ausgebildeten Magnetkernen (17, 18) eines Schaltmagneten verbunden ist, die einander entgegengesetzt längs einer Geraden beweglich angeordnet sind, die im wesentlichen senkrecht zur Bewegungsrichtung des Kontaktbrückenträgers verläuft, dadurch gekennzeichnet, daß die beiden Magnetkerne (17,18) an dem Gehäuse (1) des Schaltgerätes mittels Blattfedern (19 - 24) aufgehängt sind, die mit ihrem einen Ende an dem Gehäuse (1) des Schaltgerätes und mit ihrem anderen Ende an dem zugehörigen Magnetkern (17, 18) fest eingespannt sind, derart, daß sie sich im wesentlichen senkrecht zur Bewegungsrichtung der Magnetkerne (17, 18) erstrecken und damit die Bewegegungsbahn der Magnetkerne bestimmen.

2. Schaltgerät nach Anspruch 1, dadurch gekennzeichnet, daß die Blattfedern (19 - 24) die Magnetkerne (17, 18) ständig mit einer gegen die Zugkraft des Schaltmagneten wirkenden Rückstellkraft beaufschlagen.

3. Schaltgerät nach einem der vorhergehenden Ansprüche, dadurch gekennzeichnet, daß jeder Magnetkern (17, 18) mittels der genannten Blattfedern (19 -24) in drei Punkten aufgehängt ist.

4. Schaltgerät nach einem der vorhergehenden Ansprüche, dadurch gekennzeichnet, daß die genannten Blattfedern (19 - 24) an ihrem zugehörigen Magnetkern (17,18) mit Hilfe von Befestigungsgliedern (37, 52) eingespannt sind, welche in Schwalbenschwanznuten (39) in dem Magnetkern fixiert sind.

5. Schaltgerät nach Anspruch 4, dadurch gekennzeichnet, daß die Enden der Blattfedern (19 - 24) nach dem Einschieben in die Federbefestigungsglieder (37, 52) dort durch die Eigenkraft der jeweiligen Feder gehalten werden.

6. Schaltgerät nach Anspruch 5, dadurch gekennzeichnet, daß die Befestigungsglieder (37, 52) aus Blech bestehen und einen Schlitz (45, 55) sowie einen auf der einen Seite des Schlitzes angebrachten eingedrückten Abschnitt (47, 54) haben, in den ein Befestigungsvorsprung (49, 56) eingeprägt ist, der in ein Loch (48) in dem durch den Schlitz hineingeschobenen Endabschnitt der Blattfeder hineinpaßt.

7. Schaltgerät nach einem der vorhergehenden Ansprüche, dadurch gekennzeichnet, daß die Gelenkarme (29, 30) an dem Kontaktbrückenträger (13) mittels Lagerzapfen (31, 32) gelagert sind, die in Führungsnuten (33) eines feststehenden Schaltgeräteteiles (34) geführt werden, die derart angeordnet sind, daß die Lagerzapfen (31, 32) zu Beginn einer Einschaltbewegung eine Bewegung ausführen, die eine Komponente senkrecht zur Kontaktbewegungsrichtung hat.

8. Schaltgerät nach einem der Ansprüche 1 bis 6, dadurch gekennzeichnet, daß zur Verbindung der Gelenkarme (29, 30) mit den Magnetkernen (17,18) und/oder dem Kontaktbrückenträger (13) zusätzliche Blattfedern (50, 51 ) vorgesehen sind.

9. Schaltgerät nach Anspruch 8, dadurch gekennzeichnet, daß an den Gelenkarmen (29, 30) je eine weitere Feder (62) angreift, die die Gelenkarme (29, 30) mit einem Drehmoment beaufschlagt, das eine permanente Streckung der zusätzlichen Blattfedern (50, 51) bewirkt.

## Claims

1. Electromagnetic switching device, particularly a contactor, provided with a housing, with at least one movable contact bridge (12), which is fixed to a contact bridge carrier (13) which is connected by means of slewable arms (29, 30) with two preferably identical magnet cores (17,18) of a switching magnet, which magnet cores are arranged movably in opposite directions relative to each other along a straight line which extends substantially perpendicular to the moving direction of the contact bridge carrier, characterized in that the two magnet cores (17, 18) are suspended from the housing (1) of the switching device by means of leaf springs (19 - 24), which are rigidly fixed with one end to the housing of the switching device and with the other end to the respective magnet core (17, 18) in such a way that they extend substantially perpendicular to the moving direction of the magnet cores (17, 18) and thus determine the path of movement of the magnet cores.

2. Switching device according to Claim 1, characterized in that the leaf springs (19 - 24) of the magnet cores (17, 18) are permanently influences by a restoring force acting against attractive force of the switching magnets.

3. Switching device according to any of the preceding Claims, characterized in that each magnet core (17, 18) is suspended at three points by means of said leaf springs (19 - 24).

4. Switching device according to any of the preceding Claims, characterized in that said leaf springs (19 - 24) are attached to their respective magnet core (17, 18) with the aid of attachment members (37, 52) which are fixed in dovetail slots (39) in the magnet core.

5. Switching device according to Claim 4, characterized in that the ends of the leaf springs (19 - 24), after insertion into the spring attachment members (37, 52), are retained by a force developed by the respective spring itself.

6. Switching device according to Claim 5, characterized in that the attachment members (37, 52) are made from sheet metal and are provided with a slit (54, 55) and, on one side of the slit, with a pressed-down section (47, 54), in which an attachment projection is embossed which fits into a hole (48) provided in the leaf spring's end portion which is inserted in said slit.

7. Switching device according to any of the preceding Claims, characterized in that the slewable arms (29, 30) are journalled to the contact bridge carrier (13) by means of bearing pins (31, 32), which are guided in guiding slots (33) provided in a stationary part (34) of the switching device, which guiding slots are arranged such that the bearing pins (31, 32) are forced, at the beginning of the switch-in movement, to make a movement comprising one component perpendicular to the direction of the contact movement.

8. Switching device according to any of Claims 1 to 6, characterized in that additional leaf springs (50, 51) are provided to link the slewable arms (29, 30) to the magnet cores (17,18) and/or the contact bridge carrier (13).

9. Switching device according to Claim 8, characterized in that the slewable arms (29, 30) are influenced by an additional spring (62) which exerts on the slewable arms (29, 30) a torque that causes a permanent stretching of the additional leaf springs (50, 51).

## Revendications

1. Appareil de commutation électromagnétique, en particulier contacteur, pourvu d'un boîtier et comportant au moins un pont de contact mobile (12) qui est fixé à un support de pont de contact (13) qui est relié, par l'intermédiaire de deux bras articulés (29, 30), à deux noyaux magnétiques (17, 18), de préférence réalisés de façon identique, d'un électroaimant de commutation, et qui sont montés de façon à pouvoir se déplacer, en sens contraire l'un de l'autre, le long d'une droite qui s'étend sensiblement perpendiculairement à la direction du déplacement du support de pont de contact, caractérisé par le fait que les deux noyaux magnétiques (17, 18) sont suspendus au boîtier (1) de l'appareil de commutation à l'aide de ressorts à lam-es (19 - 24) qui sont ancrés par l'une de leurs extrémités au boîtier (1) de l'appareil de commutation et par l'autre extrémité au noyau magnétique (17, 18) associé, la réalisation étant telle que les ressorts à lames s'étendent sensiblement perpendiculairement à la direction du déplacement des noyaux magnétiques (17, 18) et déterminent de ce fait, la trajectoire des noyaux magnétiques.

2. Appareil de commutation selon la revendication 1, caractérisé par le fait que les ressorts à lames (19 - 24) chargent les noyaux magnétiques (17,18) en permanence avec une force de rappel qui agit à l'encontre de la force d'attraction de l'électroaimant de commutation.

3. Appareil de commutation selon l'une des revendications précédentes, caractérisé par le fait que chaque noyau magnétique (17, 18) est suspendu en trois points, à l'aide des ressorts à lames susmentionnés (19 - 24).

4. Appareil de commutation électromagnétique selon l'une des revendications précédentes, caractérisé par le fait que lesdits ressorts à lames (19 - 24) sont ancrés au noyaux magnétiques (17, 18) associés, à l'aide d'éléments de fixation (37, 52), lesquels éléments de fixation sont fixés dans le noyau magnétique à l'aide de gorges en queue d'aronde (39).

5. Appareil de commutation selon la revendication 4, caractérisé par le fait que les extrémités des ressorts à lames (19 - 24), après leur insertion dans les éléments élastiques de fixation (37, 52), y sont maintenues par la force propre du ressort considéré.

6. Appareil de commutation selon la revendication 5, caractérisé par le fait que les éléments de fixation (37, 52) sont réalisés avec une tôle, et possèdent une fente (45, 55) ainsi qu'une section enfoncée (47, 54) et réalisée sur un côté de la fente, section enfoncée dans laquelle est réalisé par matriçage, un appendice de fixation (49, 56) qui s'adapte dans un trou (48) ménagé dans la section d'extrémité du ressort à lame, qui est insérée dans la fente.

7. Appareil de commutation selon l'une des revendications précédentes, caractérisé par le fait que les bras articulés (29, 30) sont montés sur le support de pont de contact (13), à l'aide de tourillons de montage (31, 32) qui sont guidés dans des gorges de guidage (33) d'un élément fixe (34) de l'appareil de commutation, lesdites gorges de guidage étant disposées de telle façon que les tourillons de montage (31, 32) exécutent, au début d'un mouvement de fermeture, un mouvement qui possède une composante qui est perpendiculaire à la direction du déplacement des contacts.

8. Appareil de commutation selon l'une des revendications 1 à 6, caractérisé par le fait que pour relier les bras articulés (29, 30) avec les noyaux magnétiques (17, 18) et/ou avec le support de pont de contact (13), des ressorts à lames supplémentaires (50, 51) sont prévus.

9. Appareil de commutation selon la revendication 8, caractérisé par le fait que chaque bras articulé (29, 30) est attaqué par un ressort supplémentaire (62) chargeant les bras articulés (29, 30) avec un couple qui a pour conséquence un allongement permanent des ressorts supplémentaires (50, 51).
